# EUROPÄISCHE PATENTSCHRIFT

(11) **EP 2 761 241 B1**
(45) Veröffentlichungstag und Bekanntmachung des Hinweises auf die Patenterteilung: **26.12.2018**
(21) Anmeldenummer: 11771056.6
(22) Anmeldetag: 29.09.2011
(51) Int. Cl.: F27B 13/14

(54) **ÜBERWACHUNGSVERFAHREN**
MONITORING METHOD
PROCÉDÉ DE SURVEILLANCE

(43) Veröffentlichungstag der Anmeldung: 06.08.2014
(73) Patentinhaber: INNOVATHERM Prof. Dr. Leisenberg GmbH + Co. KG, 35510 Butzbach (DE)
(72) Erfinder: MNIKOLEISKI, Hans-Peter, 47269 Duisburg (DE); MAIWALD, Detlef, 47447 Moers (DE); UHRIG, Wolfgang, 35321 Laubach-Gonterskirchen (DE); HEINKE, Frank, 99423 Weimar (DE); DI LISA, Domenico, 47259 Duisburg (DE); HIMMELREICH, Andreas, 07751 Golmsdorf (DE)
(74) Vertreter: advotec.
(86) Internationale Anmeldenummer: PCT/EP2011/067034
(87) Internationale Veröffentlichungsnummer: WO 2013/044968

(56) Entgegenhaltungen:
- MANNWEILER U ET AL: "Process control in an anode bake furnace fired with heavy oil", LIGHT METALS. NEW ORLEANS, FEB. 17 - 21, 1991; [PROCEEDINGS OF THE TMS ANNUAL MEETING], WARRENDALE, TMS, US, Bd. MEETING 120, 17. Februar 1991 (1991-02-17), Seiten 667-671, XP002356253, ISBN: 978-0-87339-161-0

## Beschreibung

Die Erfindung betrifft ein Verfahren zur Überwachung eines Betriebszustandes eines Anodenbrennofens, wobei der Anodenbrennofen aus einer Mehrzahl von Heizkanälen und Ofenkammern gebildet ist, wobei die Ofenkammern zur Aufnahme von Anoden und die Heizkanäle zur Temperierung der Ofenkammern dienen, wobei der Anodenbrennofen zumindest eine Ofeneinheit mit einer Aufheizzone, einer Feuerzone und einer Kühlzone umfasst, wobei in der Aufheizzone eine Absaugeinrichtung und in der Feuerzone eine Brennereinrichtung angeordnet ist, wobei mittels der Brennereinrichtung Verbrennungsluft in den Heizkanälen der Feuerzone erhitzt wird, und wobei mittels der Absaugeinrichtung Heißluft aus den Heizkanälen der Aufheizzone abgesaugt wird.

Das vorliegende Verfahren findet Anwendung bei der Herstellung von Anoden, die für die Schmelzflusselektrolyse zur Herstellung von Primäraluminium benötigt werden. Diese Anoden werden aus Petrolkoks unter Zusatz von Pech als Bindemittel in einem Formungsverfahren als sogenannte "Grüne Anoden" oder "Rohanoden" hergestellt, die nachfolgend dem Formungsverfahren in einem Anodenbrennofen gesintert werden.

Dieser Sintervorgang findet in einem definiert ablaufenden Wärmebehandlungsprozess statt, bei dem die Anoden drei Phasen, nämlich eine Aufheizphase, eine Sinterphase und eine Abkühlphase, durchlaufen. Dabei befinden sich die Rohanoden in einer Aufheizzone eines aus der Aufheizzone, einer Feuerzone und einer Kühlzone zusammengesetzten, Anodenbrennofens ausgebildeten "Feuers" und werden durch die aus der Feuerzone stammende Abwärme von bereits fertig gesinterten Anoden vorgeheizt, bevor die vorgeheizten Anoden in der Feuerzone auf die Sintertemperatur von etwa 1200° Celsius aufgeheizt werden. Entsprechend dem Stand der Technik, wie er beispielsweise aus der EP 1 785 685 A1 oder dem Artikel "Process Control in an anode bake furnace fired with heavy oil", von Dr. U. Mannweiler, S. Oderbolz and P. Sulzberger, Light Metals 1991, bekannt ist, werden dabei die verschiedenen, vorgenannten Zonen durch eine wechselnd fortlaufende Anordnung unterschiedlicher Aggregate oberhalb von Ofenkammern bzw. Heizkanälen definiert, die die Anoden aufnehmen.
Durch eine Positionierung einer Brennereinrichtung oberhalb ausgewählter Ofenkammern bzw. Heizkanäle ist die Feuerzone definiert, die zwischen der Aufheizzone und der Kühlzone angeordnet ist. In der Kühlzone befinden sich unmittelbar zuvor gebrannte, also auf Sintertemperatur aufgeheizte, Anoden. Oberhalb der Kühlzone ist eine Gebläseeinrichtung angeordnet, mittels der Luft in die Heizkanäle der Kühlzone eingeblasen wird. Die Luft wird durch eine oberhalb der Aufheizzone angeordnete Absaugeinrichtung durch die Heizkanäle von der Kühlzone durch die Feuerzone hindurch in die Aufheizzone und von dieser als Rauchgas durch eine Rauchgasreinigungsanlage geleitet und in die Umgebung abgegeben. Die Absaugeinrichtung und die Brennereinrichtung bilden zusammen mit der Gebläseeinrichtung und den Heizkanälen eine Ofeneinheit.
Die vorgenannten Aggregate werden entlang der Heizkanäle in Richtung der im Anodenbrennofen angeordneten Rohanoden in regelmäßigen Zeitabständen verschoben. So kann es vorgesehen sein, dass ein Anodenbrennofen mehrere Ofeneinheiten umfasst, deren Aggregate einander nachfolgend oberhalb der Ofenkammern bzw. Heizkanäle zur nachfolgenden Wärmebehandlungen der Rohanoden bzw. Anoden verschoben werden. Bei derartigen Anodenbrennöfen, welche in unterschiedlichen Bauarten als offener Anodenbrennofen oder Anoden-Ringofen ausgebildet sein können, besteht das Problem, dass ein Volumenstrom der durch den Anodenbrennofen geführten Luft nur mit unvertretbar hohem Aufwand gemessen werden kann. Eine Bestimmung des Volumenstroms wird insbesondere zur regelmäßigen Überwachung eines Betriebszustandes des Anodenbrennofens benötigt. So soll sichergestellt werden, dass ausreichend Sauerstoff zur Verbrennung eines Brennstoffs der Brennereinrichtung in den Heizkanälen des Anodenbrennofens zur Verfügung steht. Da aufgrund der mäanderförmigen, rechteckigen Geometrie der Heizkanäle eine direkte Volumenstrommessung nicht möglich ist, wird versucht, den Volumenstrom durch eine indirekte Messung, beispielsweise eine Druckmessung, zu bestimmen. Eine derartige Abschätzung des Volumenstroms führt jedoch häufig zu unbrauchbaren Ergebnissen, wenn zum Beispiel eine Heizkanalabdeckung geöffnet oder unsachgemäß verschlossen ist, oder ein Heizkanal verstopft oder blockiert ist. Auch eine Messung des Volumenstroms mittels eines Venturirohrs führt zu unbefriedigenden Ergebnissen, da die für die Messung notwendigen Differenzdrücke nicht hergestellt werden können. In der Praxis wird daher eine Volumenstrombewertung durch geschultes Ofenpersonal im Rahmen eines Ofenrundgangs in regelmäßigen Zeitabständen durchgeführt. Wird eine Fehlfunktion des Anodenbrennofens erkannt, wird diese dann manuell durch das Ofenpersonal abgeschaltet. Dies kann jedoch dazu führen, dass gefährliche Betriebszustände des Anodenbrennofens, welche zu Verpuffungen, Bränden oder Explosionen führen können, möglicherweise nicht rechtzeitig erkannt werden.

Aufgabe der vorliegenden Erfindung ist es daher, ein Verfahren zur Überwachung eines Betriebszustandes eines Anodenbrennofens vorzuschlagen, das eine kontinuierliche Überwachung des Betriebszustandes ermöglicht.

Diese Aufgabe wird durch ein Verfahren mit den Merkmalen des Anspruchs 1 gelöst.

Bei dem erfindungsgemäßen Verfahren zur Überwachung eines Betriebszustandes eines Anodenbrennofens ist der Anodenbrennofen aus einer Mehrzahl von Heizkanälen und Ofenkammern gebildet, wobei die Ofenkammern zur Aufnahme von Anoden und die Heizkanäle zur Temperierung der Ofenkammern dienen, wobei der Anodenbrennofen zumindest eine Ofeneinheit mit einer Aufheizzone, einer Feuerzone und einer Kühlzone umfasst, wobei in der Aufheizzone eine Absaugeinrichtung und in der Feuerzone eine Brennereinrichtung angeordnet ist, wobei mittels der Brennereinrichtung Verbrennungsluft in den Heizkanälen der Feuerzone erhitzt wird, wobei mittels der Absaugeinrichtung Heißluft aus den Heizkanälen der Aufheizzone abgesaugt wird, wobei eine Absaugleistung der Absaugeinrichtung bestimmt wird, und wobei ein Druck im Heizkanal gemessen wird, wobei aus einem Verhältnis von Absaugleistung und Druck ein Volumenstrom im Heizkanal bestimmt wird.

Die Absaugleistung der Absaugeinrichtung ist relativ zuverlässig bestimmbar, da die Absaugeinrichtung zwar einen Volumenstrom in den Heizkanälen bewirkt, jedoch nicht in unmittelbarer Abhängigkeit des Volumenstroms geregelt wird. Daher wird eine Absaugleistung der Absaugeinrichtung unter der Annahme eingestellt, dass sich daraus der erwünschte Volumenstrom ergibt. So ist es auch möglich, die Absaugleistung der Absaugeinrichtung einfach und genau zu bestimmen. Weiter wird ein Druck bzw. ein durch die Absaugeinrichtung bewirkter Unterdruck im Heizkanal gemessen. Aus dem Verhältnis von Absaugleistung zum Druck ist vergleichsweise genau der Volumenstrom im Heizkanal bestimmbar. Wenn beispielsweise eine Heizkanalabdeckung geöffnet oder unsachgemäß verschlossen oder auch der Heizkanal verstopft ist, kommt es zu einer Änderung des Drucks im Heizkanal relativ zur Absaugleistung der Absaugeinrichtung. Der gemessene Druck im Heizkanal weicht damit von einem vorausgesetzten Druck bei gleicher Absaugleistung ab. Daraus kann ein verminderter oder erhöhter Volumenstrom im Heizkanal abgeleitet werden. Die jeweils entsprechende Größe des Volumenstroms ergibt sich aus einer Abweichung von dem vorausgesetzten Volumenstrom bei bekannter Absaugleistung und gemessenem Druck. Da die Bestimmung der Absaugleistung und die Messung des Drucks im Heizkanal kontinuierlich, über Messwertaufnehmer und somit ohne Ofenpersonal erfolgen kann, wird es somit möglich, durch die fortlaufende Bestimmung des Volumenstroms eine ebensolche Überwachung des Betriebszustandes des Anodenbrennofens durchzuführen.

Durch die verschiedenen Ausführungsformen des Verfahrens kann ein Druck bzw. Unterdruck im Heizkanal in der Aufheizzone und/oder der Feuerzone gemessen werden. So ist es denkbar, mehrere Druckmessungen in der betreffenden Zone bzw. den jeweiligen Zonen durchzuführen, um die Position einer Betriebsstörung schnell zu ermitteln.

Weiter ist es zur näheren Bestimmung eines Betriebszustandes auch möglich, einen Druck bzw. Unterdruck in beispielsweise einem Sammelkanal der Absaugeinrichtung zu messen. Wenn die Absaugeinrichtung so ausgebildet ist, dass sie mehrere Heizkanäle in Querrichtung überspannt und an diese angeschlossen ist, kann der in diesem Sammelkanal der Absaugeinrichtung gemessene Druck ebenfalls zur Bestimmung des Volumenstroms herangezogen werden. Weiterhin kann damit auch sichergestellt werden, dass keine Fehlfunktion vorliegt, wenn die Absaugleistung und der gemessen Druck in der Absaugeinrichtung in einem zu erwartenden Verhältnis zueinander steht.

Der Volumenstrom wird noch genauer bestimmbar, wenn dieser aus einem Verhältnis von Absaugleistung und Druck in der Absaugeinrichtung und dem Verhältnis von Absaugleistung und Druck im Heizkanal bestimmt wird. Die betreffenden Verhältnisse können jeweils getrennt voneinander gebildet und der Volumenstrom daraus abgeleitet werden.

Auch kann ein Volumenstrom individuell für einzelne Heizkanäle bestimmt werden, beispielsweise dadurch, dass ein jeweiliger Druck in einer Mehrzahl von Heizkanälen in Verhältnis zu dem Druck in der Absaugeinrichtung gesetzt wird. Ein im Vergleich zu den übrigen Heizkanälen besonders hoher oder niedriger Druck in einem Heizkanal kann schon auf eine mögliche Betriebsstörung im betreffenden Heizkanal hinweisen. Weiter hat eine Druckabweichung in einem Heizkanal Auswirkungen auf die Drücke in den übrigen Heizkanälen, sodass auch hier mit Relativbezug zu dem in der Absaugeinrichtung gemessenen Druck ein demnach veränderter Volumenstrom bestimmt bzw. berechnet werden kann.

Eine Bestimmung der Absaugleistung der Absaugeinrichtung kann durch Bestimmung einer Klappenposition einer Drosselklappe der Absaugeinrichtung erfolgen. Ein Querschnitt eines Absaugkanals kann durch eine Verstellung der Drosselklappe variiert werden, sodass die Absaugleistung der Absaugeinrichtung unter anderem von dem eingestellten Querschnitt des Absaugkanals abhängt. Wenn eine Drosselklappe oder eine ähnliche derartige Einrichtung verwendet wird, kann daher aus einer Klappenposition, beispielsweise angegeben in Winkelgrad relativ zum Absaugkanal, auf eine Absaugleistung rückgeschlossen werden. Eine Klappenposition kann besonders einfach und genau, beispielsweise mittels eines Drehpotentiometers, bestimmt werden.

Besonders vorteilhaft ist es, wenn der Volumenstrom im Heizkanal der Aufheizzone und/oder der Feuerzone bestimmt wird. Da sich hier gegebenenfalls durch das Brennverfahren bedingte Volumenstromunterschiede ergeben, können diese so berücksichtigt werden. So kann ein Volumenstrom im Heizkanal der vorgenannten Zonen jeweils getrennt voneinander bestimmt werden. Somit wird eine differenziertere Betrachtung des Betriebszustandes in den jeweiligen Zonen des Anodenbrennofens möglich.

Insgesamt kann aus dem Verhältnis von Absaugleistung und Druck und/oder dem bestimmten Volumenstrom ein Betriebszustand abgeleitet werden. So wird es möglich, anhand der gemessenen Daten bzw. des Volumenstroms festzustellen, in welcher Phase der Anodenherstellung der Anodenbrennofen bzw. die betreffende Ofeneinheit sich gerade befindet. Zum Beispiel kann die Bestimmung des Betriebszustandes dazu herangezogen werden, einen Zeitpunkt für ein Umsetzen der Absaugeinrichtung und der Brennereinrichtung sowie einer Gebläseeinrichtung noch genauer zu bestimmen.

In einer weiteren Ausführungsform des Verfahrens kann eine Temperatur im Heizkanal gemessen werden. Eine Bewertung eines Betriebszustandes wird dadurch noch weiter vereinfacht, da so eine erforderliche Brenntemperatur überwacht werden kann.

Weiter kann auch ein Temperaturgradient im Heizkanal gemessen werden. Demnach kann ein Temperaturverlauf über einen Zeitabschnitt überwacht werden, wobei eine fallende oder steigende Temperatur bzw. ein negativer oder positiver Temperaturgradient Rückschlüsse auf eine Betriebszustandsänderung zulässt.

Der Temperaturgradient und/oder die Temperatur können bzw. kann in einem Sammelkanal der Absaugeinrichtung und/oder der Aufheizzone und/oder der Feuerzone gemessen werden. Der Sammelkanal bzw. die vorgenannten Zonen erfordern für einen ordnungsgemäßen Betrieb der Ofeneinheit jeweils einen bestimmten Temperaturgradienten bzw. Temperaturbereich, sodass mit einer messtechnischen Überwachung dieser Anlagenabschnitte eine noch genauere Bestimmung eines Betriebszustandes möglich wird.

Auch kann der Volumenstrom noch genauer bestimmt werden, wenn aus dem Temperaturgradient und der Temperatur eine Dichteänderung von Luft in dem Heizkanal berechnet wird, und diese Dichteänderung bei der Bestimmung des Volumenstroms berücksichtigt wird. Die sich durch einen Anstieg oder ein Fallen einer Temperatur im Heizkanal ergebende Volumenänderung der sich im Heizkanal befindlichen Luft kann einen Volumenstrom im Heizkanal wesentlich beeinflussen. Eine Berechnung des Volumenstroms kann daher durch einen Korrekturfaktor, der aus einer Berechnung der Dichteänderung auf Basis von Temperaturgradient und Temperatur abgeleitet werden kann, korrigiert werden.

Aus einem Verhältnis von Temperaturgradient und Volumenstrom kann auch ein Betriebszustand abgeleitet werden. In Abhängigkeit des Volumenstroms im Heizkanal kommt es zu einer fortschreitenden Erwärmung in der Aufheizzone. Folglich kann so ein Zusammenhang zwischen Temperaturgradient und Volumenstrom hergestellt werden. Ein beispielsweise negativer oder sehr hoher Temperaturgradient in der Aufheizzone bei geringem Volumenstrom kann auf eine Verstopfung des betreffenden Heizkanals hinweisen. Durch die Verhältnisbildung von Temperaturgradient und Volumenstrom kann daher sogar eine mögliche Ursache für eine Betriebsstörung ermittelt werden.

In diesem Zusammenhang ist es vorteilhaft, wenn der Betriebszustand bewertet wird, wobei bei Abweichung von einem vorausgesetzten Betriebszustand eine Abschaltung der Brennereinrichtung erfolgt. So kann vermieden werden, dass eine Fehlfunktion der Ofeneinheit eine eventuelle Beschädigung derselben zur Folge hat. Die Abschaltung der Brennereinrichtung oder der gesamten Ofeneinheit kann auch automatisch erfolgen, ohne dass Ofenpersonal vor Ort sein muss. Insofern kann es vorgesehen sein, dass eine Verarbeitung der im Rahmen des Überwachungsverfahrens erfassten Messwerte und Betriebszustandsgrößen mittels einer Einrichtung zur Datenverarbeitung oder einer entsprechenden Steuer- und Regelungseinrichtung erfolgt. So kann der Betriebszustand ebenfalls automatisch durch eine beeinflussende Regelung der betreffenden Aggregate der Ofeneinheit beeinflusst bzw. korrigiert werden.

Auch können den Betriebszustand beschreibende Betriebszustandsparameter gespeichert werden, wobei eine Bewertung des aktuellen Betriebszustands durch einen Vergleich der gespeicherten mit den aktuellen Betriebszustandsparametern durchgeführt werden kann. Insbesondere wenn eine Einrichtung zur Datenverarbeitung verwendet wird, kann ein fortlaufender Vergleich der aktuellen Betriebszustandsparameter mit den gespeicherten Betriebszustandsparametern durchgeführt werden. Dabei ist es möglich, für die verschiedenen Betriebszustandsparameter Schwellenwerte zu definieren, die eine Abschaltung bzw. korrigierende Regelung von Aggregaten auslösen.

Vorteilhaft kann auch vor jedem Start bzw. Inbetriebnahme oder Wiederinbetriebnahme der Ofeneinheit eine Plausibilitätsprüfung von Messwertaufnehmern durchgeführt werden. So kann sichergestellt werden, dass nach einem Umsetzen der Aggregate der Ofeneinheit die Messwertaufnehmer der Ofeneinheit in der vorgesehenen Weise miteinander angeschlossen sind. Unter anderem kann so auch sichergestellt werden, dass bei einer Fehlfunktion eines Messwertaufnehmers keine unerwünschte Betriebszustandsbeeinflussung erfolgt.

Nachfolgend wird eine bevorzugte Ausführungsform der Erfindung unter Bezugnahme auf die beigefügten Zeichnungen näher erläutert.

Es zeigen:
- **Fig. 1:**: Eine schematische Darstellung eines Anodenbrennofens in einer perspektivischen Ansicht;
- Fig. 2:: eine schematische Darstellung einer Ofeneinheit des Anodenbrennofens in einer Längsschnittansicht;
- Fig. 3:: eine Temperaturverteilung in der Ofeneinheit;
- Fig. 4:: eine grafische Darstellung des Verhältnisses von Volumenstrom zu Betriebszustandsparametern;
- **Fig. 5:**: eine grafische Verhältnisdarstellung von Volumenstrom zu Temperaturgradient;
- **Fig. 6:**: ein Ablaufdiagramm für eine Ausführungsform des Verfahrens zur Überwachung eines Betriebszustandes.

Eine Zusammenschau der **Fig. 1** und **2** zeigt eine schematische Darstellung eines Anodenbrennofens 10 mit einer Ofeneinheit 11. Der Anodenbrennofen 10 weist eine Mehrzahl von Heizkanälen 12 auf, die parallel entlang zwischenliegender Ofenkammern 13 verlaufen. Die Ofenkammern 13 dienen dabei zur Aufnahme von hier nicht näher dargestellten Anoden. Die Heizkanäle 12 verlaufen mäanderförmig in Längsrichtung des Anodenbrennofens 10 und weisen in regelmäßigen Abständen Heizkanalöffnungen 14 auf, die jeweils mit einer hier nicht näher dargestellten Heizkanalabdeckung abgedeckt sind.

Die Ofeneinheit 11 umfasst weiter eine Absaugeinrichtung 15, eine Brennereinrichtung 16 und eine Gebläseeinrichtung 17. Deren Position am Anodenbrennofen 10 definiert jeweils funktionsbedingt eine Aufheizzone 18, eine Feuerzone 19 und eine Kühlzone 20. Im Laufe des Produktionsprozesses der Anoden wird die Ofeneinheit 11 relativ zu den Ofenkammern 13 bzw. den Anoden durch Umsetzen der Einrichtungen 15 bis 17 in Längsrichtung des Anodenbrennofens 10 verschoben, sodass alle im Anodenbrennofen 10 befindlichen Anoden die Zonen 18 bis 20 durchlaufen.

Die Absaugeinrichtung 15 ist im Wesentlichen aus einem Sammelkanal 21 gebildet, der über einen Ringkanal 22 an eine hier nicht dargestellte Abgasreinigungsanlage angeschlossen ist. Der Sammelkanal 21 ist seinerseits jeweils über einen Anschlusskanal 23 an einer Heizkanalöffnung 14 angeschlossen, wobei hier eine Drosselklappe 24 am Anschlusskanal 23 angeordnet ist. Weiter ist ein hier nicht dargestellter Messwertaufnehmer zur Druckmessung innerhalb des Sammelkanals 21 und ein weiterer Messwertaufnehmer 25 zur Temperaturmessung in jedem Heizkanal 12 unmittelbar vor dem Sammelkanal 21 angeordnet und über eine Datenleitung 26 mit diesem verbunden. In der Aufheizzone 18 ist darüber hinaus eine Messrampe 27 mit Messwertaufnehmern 28 für jeden Heizkanal 12 angeordnet. Mittels der Messrampe 27 können ein Druck und eine Temperatur im betreffenden Abschnitt des Heizkanals 12 ermittelt werden.

Die Brennereinrichtung 16 umfasst drei Brennerrampen 29 mit Brennern 30 und Messwertaufnehmern 31 für jeden Heizkanal 12. Die Brenner 30 verbrennen jeweils im Heizkanal 12 einen entzündbaren Brennstoff, wobei mittels der Messwertaufnehmer 31 eine Brennertemperatur gemessen wird. So wird es möglich, im Bereich der Feuerzone 19 eine gewünschte Brennertemperatur einzustellen.

Die Kühlzone 20 umfasst die Gebläseeinrichtung 17, welche aus einem Zuführkanal 32 mit jeweiligen Anschlusskanälen 33 und Drosselklappen 34 zum Anschluss an die Heizkanäle 12 ausgebildet ist. Über den Zuführkanal 32 wird Frischluft in die Heizkanäle 12 eingeblasen. Die Frischluft kühlt die Heizkanäle 12 bzw. die in den Ofenkammern 13 befindlichen Anoden im Bereich der Kühlzone 20, wobei die Frischluft sich bis zum Erreichen der Feuerzone 19 kontinuierlich erwärmt. Der **Fig. 3** ist hierzu ein Diagramm der Temperaturverteilung bezogen auf die Länge eines Heizkanals 12 und die Zonen 18 bis 20 zu entnehmen. Weiter ist in der Kühlzone 20 eine Messrampe 35 mit Messwertaufnehmern 36 angeordnet. Die Messwertaufnehmer 36 dienen zur Erfassung eines Drucks in den jeweiligen Heizkanälen 12. Im Bereich der Messwertaufnehmer 36 nimmt der Druck im Heizkanal 12 im Wesentlichen den Wert Null an, wobei zwischen den Messwertaufnehmern 36 und der Gebläseeinrichtung 17 ein Überdruck und zwischen den Messwertaufnehmern 36 und der Absaugeinrichtung 15 ein Unterdruck in den Heizkanälen 12 sich ausbildet. Folglich strömt die Frischluft ausgehend von der Gebläseeinrichtung 17 durch die Heizkanäle 12 zur Absaugeinrichtung 15.

Mit dem beispielhaft in **Fig. 6** dargestellten Verfahrensablauf ist nun eine Bestimmung eines Volumenstroms der Luft und somit eines Betriebszustandes möglich. Mit Bezug auf den Anodenbrennofen nach den **Fig. 1** und **2** erfolgt zunächst eine Prüfung aller Messwertaufnehmer 25, 28, 31, 36 sowie des hier nicht dargestellten Messwertaufnehmers zur Bestimmung der Position der Drosselklappe 24 der Absaugeinrichtung 15. So kann sichergestellt werden, dass keine Messwerte gegebenenfalls defekter Messwertaufnehmer ausgelesen werden. Diese Prüfung erfolgt unmittelbar nach einem Umsetzen der Ofeneinheit 11 und einer wiederholten Inbetriebnahme der Einrichtungen 15 bis 17. Während des Betriebs der Ofeneinheit 11 wird eine Temperatur im Heizkanal 12 sowie ein Temperaturgradient mittels des Messwertaufnehmers 25 bzw. 28 erfasst, wobei diese Messwerte zur Dichtekorrektur der im Heizkanal 12 befindlichen Luft bzw. Heißluft genutzt wird. Parallel dazu erfolgt eine Messung einer Position der jeweiligen Drosselklappen 24, eine Druckmessung im Sammelkanal 21 und eine Druckmessung in den Heizkanälen 12 mittels des Messwertaufnehmers 28. Aus den Messwerten für die Drosselklappenposition und den jeweiligen Messwerten für einen Unterdruck im Sammelkanal 21 und im Heizkanal 12 werden jeweils Verhältnisse gebildet, aus denen sich zusammen mit der vorbeschriebenen Dichtekorrektur ein Volumenstrom im Heizkanal 12 ableiten lässt. Aus einem Verhältnis von Volumenstrom und Temperaturgradienten im Heizkanal 12 wird wiederum ein Betriebszustand für den Volumenstrom bestimmt. Hier ist vorgesehen, die entsprechenden Messwerte bzw. Betriebszustandsparameter zu speichern und damit einen Betriebszustand zu kalibrieren bzw. einen ordnungsgemäßen Betriebszustand zu beschreiben. Während sich wiederholender Betriebsphasen ist es dann möglich, einen Vergleich zwischen dem kalibrierten bzw. vorausgesetzten ordnungsgemäßen Betriebszustand und dem aktuellen Betriebszustand durchzuführen.

Dieser Vergleich kann beispielsweise, wie in **Fig. 4** dargestellt, durch einen Vergleich von einem aktuellen Betriebsdruck an einer Drosselklappe mit einem vorausgesetzten Betriebsdruck erfolgen. Ebenso ist es möglich, ein Verhältnis von Volumenstrom und Temperaturgradient, wie in **Fig. 5** dargestellt, zu bewerten. Im dargestellten Beispiel könnte das Verhältnis in einem Bereich 37 des Graphen als für den Betriebszustand ordnungsgemäß, in einem Bereich 38 als kritisch und in einem Bereich 39 als ungenügend bewertet werden. Diese Betriebszustände können beispielsweise als eine grafische Darstellung in Art einer Ampel oder auch akustisch einer Bedienperson signalisiert werden.

## Patentansprüche

1. Verfahren zur Überwachung eines Betriebs eines Annodenbrennofens (10), wobei der Annodenbrennofen aus einer Mehrzahl von Heizkanälen (12) und Ofenkammern (13) gebildet ist, wobei die Ofenkammern zur Aufnahme von Anoden und die Heizkanäle zur Temperierung der Ofenkammern dienen, wobei der Annodenbrennofen zumindest eine Ofeneinheit (11) mit einer Aufheizzone (18), einer Feuerzone (19) und einer Kühlzone (20) umfasst, wobei in der Aufheizzone eine Absaugeinrichtung (15) und in der Feuerzone eine Brennereinrichtung (16) angeordnet ist, wobei mittels der Brennereinrichtung Verbrennungsluft in den Heizkanälen der Feuerzone erhitzt wird, wobei mittels der Absaugeinrichtung Heißluft aus den Heizkanälen der Aufheizzone abgesaugt wird, wobei eine Absaugleistung der Absaugeinrichtung bestimmt wird, und wobei ein Druck im Heizkanal gemessen wird.
**dadurch gekennzeichnet,**
**dass** aus einem Verhältnis von Absaugleistung und Druck ein Volumenstrom im Heizkanal bestimmt wird.

2. Verfahren nach Anspruch 1,
**dadurch gekennzeichnet,**
**dass** ein Druck im Heizkanal (12) der Aufheizzone (18) und/oder der Feuerzone (19) gemessen wird.

3. Verfahren nach Anspruch 2,
**dadurch gekennzeichnet,**
**dass** ein Druck in der Absaugeinrichtung (15) gemessen wird.

4. Verfahren nach Anspruch 3,
**dadurch gekennzeichnet,**
**dass** aus einem Verhältnis von Absaugleistung und Druck in der Absaugeinrichtung (15) und dem Verhältnis von Absaugleistung und Druck im Heizkanal (12) der Volumenstrom im Heizkanal bestimmt wird.

5. Verfahren nach Anspruch 3 oder 4,
**dadurch gekennzeichnet,**
**dass** ein jeweiliger Druck in einer Mehrzahl von Heizkanälen (12) in Verhältnis zu dem Druck in der Absaugeinrichtung (15) gesetzt wird.

6. Verfahren nach einem der vorangehenden Ansprüche,
**dadurch gekennzeichnet,**
**dass** eine Bestimmung der Absaugleistung der Absaugeinrichtung (15) durch Bestimmung einer Klappenposition einer Drosselklappe (24) der Absaugeinrichtung (15) erfolgt.

7. Verfahren nach einem der vorangehenden Ansprüche,
**dadurch gekennzeichnet,**
**dass** der Volumenstrom im Heizkanal (12) der Aufheizzone (18) und/oder der Feuerzone (19) bestimmt wird.

8. Verfahren nach einem der vorangehenden Ansprüche,
**dadurch gekennzeichnet,**
**dass** aus dem Verhältnis und/oder dem Volumenstrom ein Betriebszustand abgeleitet wird.

9. Verfahren nach einem der vorangehenden Ansprüche,
**dadurch gekennzeichnet,**
**dass** eine Temperatur im Heizkanal (12) gemessen wird.

10. Verfahren nach Anspruch 9,
**dadurch gekennzeichnet,**
**dass** ein Temperaturgradient im Heizkanal (12) gemessen wird.

11. Verfahren nach Anspruch 10,
**dadurch gekennzeichnet,**
**dass** der Temperaturgradient und/oder die Temperatur in einem Sammelkanal (21) der Absaugeinrichtung (15) und/oder der Aufheizzone (18) und/oder der Feuerzone (19) gemessen wird.

12. Verfahren nach Anspruch 10 oder 11,
**dadurch gekennzeichnet,**
**dass** aus dem Temperaturgradient und der Temperatur eine Dichteänderung von Luft in dem Heizkanal (12) berechnet wird, wobei die Dichteänderung zur Bestimmung des Volumenstroms verwendet wird.

13. Verfahren nach einem der Ansprüche 10 bis 12,
**dadurch gekennzeichnet,**
**dass** aus einem Verhältnis von Temperaturgradient und Volumenstrom ein Betriebszustand abgeleitet wird.

14. Verfahren nach Anspruch 8 oder 13,
**dadurch gekennzeichnet,**
**dass** der Betriebszustand bewertet wird, wobei bei Abweichung von einem vorausgesetzten Betriebszustand eine Abschaltung der Brennereinrichtung (16) erfolgt.

15. Verfahren nach Anspruch 14,
**dadurch gekennzeichnet,**
**dass** den Betriebszustand beschreibende Betriebszustandsparameter gespeichert werden, wobei eine Bewertung des aktuellen Betriebszustands durch einen Vergleich der gespeicherten mit den aktuellen Betriebszustandsparametern erfolgt.

16. Verfahren nach einem der vorangehenden Ansprüche,
**dadurch gekennzeichnet,**
**dass** vor Inbetriebnahme der Ofeneinheit (11) eine Plausibilitätsprüfung von Messwertaufnehmern (25, 28, 31, 36) durchgeführt wird.

## Claims

1. A method for monitoring an operating status of an anode furnace (10), wherein the anode furnace is formed from a plurality of heating ducts (12) and furnace chambers (13), wherein the furnace chambers serve for receiving anodes and the heating ducts serve for controlling the temperature of the furnace chambers, wherein the anode furnace comprises at least one furnace unit (11) having a heating zone (18), a firing zone (19) and a cooling zone (20), wherein a suction device (15) is arranged in the heating zone and a burner device (16) is arranged in the firing zone, wherein, by means of the burner device, combustion air is heated up in the heating ducts of the firing zone, wherein, by means of the suction device, hot air is sucked out of the heating ducts of the heating zone, wherein a suction output of the suction device is determined, and wherein a pressure is measured in the heating duct,
**characterized in that**
a volumetric flow is determined in the heating duct from a ratio of suction output and pressure.

2. The method according to claim 1,
**characterized in that**
a pressure in the heating duct (12) of the heating zone (18) and/or of the firing zone (19) is measured.

3. The method according to claim 2,
**characterized in that**
a pressure in the suction device (15) is measured.

4. The method according to claim 3,
**characterized in that**
the volumetric flow in the heating duct is determined from a ratio of the suction output and pressure in the suction device (15) and from the ratio of the suction output and pressure in the heating duct (12).

5. The method according to claim 3 or 4,
**characterized in that**
a respective pressure in a plurality of heating ducts (12) is related to the pressure in the suction device (15).

6. The method according to any one of the preceding claims,
**characterized in that**
the suction output of the suction device (15) is determined by determining a throttle position of a throttle (24) of the suction device (15).

7. The method according to any one of the preceding claims,
**characterized in that**
the volumetric flow in the heating duct (12) of the heating zone (18) and/or of the firing zone (19) is determined.

8. The method according to any one of the preceding claims,
**characterized in that**
an operating status is derived from the ratio and/or from the volumetric flow.

9. The method according to any one of the preceding claims,
**characterized in that**
a temperature in the heating duct (12) is measured.

10. The method according to claim 9,
**characterized in that**
a temperature gradient in the heating duct (12) is measured.

11. The method according to claim 10,
**characterized in that**
the temperature gradient and/or the temperature in a collecting duct (21) of the suction device (15) and/or in the heating zone (18) and/or in the firing zone (19) is measured.

12. The method according to claim 10 or 11,
**characterized in that**
a density change of the air in the heating duct (12) is calculated from the temperature gradient and from the temperature, wherein the density change is used for determining the volumetric flow.

13. The method according to any one of the claims 10 to 12,
**characterized in that**
an operating status is derived from a ratio of temperature gradient and volumetric flow.

14. The method according to claim 8 or 13,
**characterized in that**
the operating status is evaluated, wherein, in case of a deviation from a presupposed operating status, the burner device (16) is switched off.

15. The method according to claim 14,
**characterized in that**
operating status parameters that describe the operating status are stored, wherein the current operating status is evaluated by comparing the stored operating status parameters to the current ones.

16. The method according to any one of the preceding claims,
**characterized in that**
before the initiation of operation of the furnace unit (11), a plausibility check of measuring sensors (25, 28, 31, 36) is performed.

## Revendications

1. Procédé pour la surveillance d'un fonctionnement d'un fourneau d'anode (10), ledit fourneau d'anode étant réalisé d'une pluralité de conduits de chauffage (12) et des chambres de fourneau (13), lesdites chambres de fourneau servant à la réception des anodes et les conduits de chauffage servant à l'équilibrage de température des chambres de fourneau, ledit fourneau d'anodes comprenant au moins une unité de fourneau (11) ayant une zone d'échauffement (18), une zone de feu (19) et une zone de refroidissement (20), un dispositif d'aspiration (15) étant disposé dans ladite zone d'échauffement et un dispositif de brûlage (16) étant disposé dans la zone de feu, de l'air de combustion étant chauffé dans les conduits de chauffage de la zone de feu en utilisant ledit dispositif de brûlage, de l'air chaud étant aspiré des conduits de chauffage de la zone d'échauffement en utilisant ledit dispositif d'aspiration, une puissance d'aspiration du dispositif d'aspiration étant déterminée, et une pression étant mesurée dans le conduit de chauffage,
**caractérisé en ce qu'**
un débit volumique est déterminé dans le conduit de chauffage d'un rapport entre la puissance d'aspiration et la pression.

2. Procédé selon la revendication 1,
**caractérisé en ce qu'**
une pression dans le conduit de chauffage (12) de la zone d'échauffement (18) et/ou de la zone de feu (19) est mesurée.

3. Procédé selon la revendication 2,
**caractérisé en ce qu'**
une pression dans le dispositif d'aspiration (15) est mesurée.

4. Procédé selon la revendication 3,
**caractérisé en ce qu'**
le débit volumique dans le conduit de chauffage est déterminé d'un rapport de la puissance d'aspiration et la pression dans le dispositif d'aspiration (15) et du rapport de la puissance d'aspiration et la pression dans le conduit de chauffage (12).

5. Procédé selon la revendication 3 ou 4,
**caractérisé en ce qu'**
une pression respective dans une pluralité des conduits de chauffage (12) est proportionnée à la pression dans le dispositif d'aspiration (15).

6. Procédé selon l'une quelconque des revendications précédentes,
**caractérisé en ce qu'**
la puissance d'aspiration du dispositif d'aspiration (15) est déterminée par une détermination d'une position de papillon d'un boîtier de papillon (24) du dispositif d'aspiration (15).

7. Procédé selon l'une quelconque des revendications précédentes,
**caractérisé en ce que**
le débit volumique dans le conduit de chauffage (12) de la zone d'échauffement (18) et/ou de la zone de feu (19) est déterminé.

8. Procédé selon l'une quelconque des revendications précédentes,
**caractérisé en ce qu'**
un état de marche est obtenu du rapport et/ou du débit volumique.

9. Procédé selon l'une quelconque des revendications précédentes,
**caractérisé en ce qu'**
une température dans le conduit de chauffage (12) est mesurée.

10. Procédé selon la revendication 9,
**caractérisé en ce qu'**
un gradient de température dans le conduit de chauffage (12) est mesuré.

11. Procédé selon la revendication 10,
**caractérisé en ce que**
le gradient de température et/ou la température dans un conduit collecteur (21) du dispositif d'aspiration (15) et/ou de la zone d'échauffement (18) et/ou de la zone de feu (19) est/sont mesuré(s).

12. Procédé selon les revendications 10 ou 11,
**caractérisé en ce qu'**
un changement de densité de l'air dans le conduit d'échauffement (12) est mesuré du gradient de température et de la température, ledit changement de densité étant utilisé pour la détermination du débit volumique.

13. Procédé selon l'une quelconque des revendications 10 à 12,
**caractérisé en ce qu'**
un état de marche est obtenu d'un rapport du gradient de température et le débit volumique.

14. Procédé selon la revendication 8 ou 13,
**caractérisé en ce que**
l'état de marche est évalué, le dispositif de brûlage (16) étant arrêté lors d'une divergence d'un état de marche prédéterminé.

15. Procédé selon la revendication 14,
**caractérisé en ce que**
des paramètres d'état de marche décrivant l'état de marche sont stockés, ledit état de marche actuel étant évalué par une comparaison des paramètres de l'état de marche stockés avec les paramètres de l'état de marche actuels.

16. Procédé selon l'une quelconque des revendications précédentes,
**caractérisé en ce qu'**
une contrôle de plausibilité des capteurs de valeurs mesurées (25, 28, 31, 36) est effectuée avant la mise en service de l'unité de fourneau (11).
